# EUROPÄISCHE PATENTSCHRIFT

(11) **EP 0 032 778 B1**
(45) Veröffentlichungstag und Bekanntmachung des Hinweises auf die Patenterteilung: **28.05.1986**
(21) Anmeldenummer: 81200067.7
(22) Anmeldetag: 21.01.1981
(51) Int. Cl.: E04D 13/16, E04D 11/02

(54) **Verfahren zum Herstellen einer Deckschicht für Betondächer, und Deckschicht**
Method of manufacturing a covering for concrete roofs, and roof covering thus realised
Procédé de fabrication d'un revêtement pour toitures en béton, et revêtement réalisé

(30) Priorität: 22.01.1980 NL 8000398; 23.04.1980 DE 3015668
(43) Veröffentlichungstag der Anmeldung: 29.07.1981
(73) Patentinhaber: PELT & HOOYKAAS B.V., 3087 AA Rotterdam (NL)
(72) Erfinder: Hooykaas, Carel Willem Jan, NL-3062 BT Rotterdam (NL)
(74) Vertreter: Keijser, Johannes Maurits L.F.

## Beschreibung

Verfahren zum Herstellen einer Deckschicht für Betondächer Deckschicht.

Die Erfindung betrifft ein Verfahren zum Herstellen einer wärmedämmenden und wasserdichten Deckschicht auf Dächern, Galerien, Balkonen und Terrassen aus Beton, mit in einer Vergussmasse eingebetteten Polystyrol-Hartschaumplatten und einer Abdeckung aus Beton-oder Steinplatten.

Ein solches Verfahren zum Herstellen eines als "Umkehrdach" bekannten Daches, ist aus DE-A-2 736 992 bekannt. Dabei wird als Vergussmasse Heissbitumen verwendet. Insbesondere verlegt man zuerst zwei oder drei bituminös aufgebaute Dichtungsbahnen unter Verwendung von Heissbitumen als Klebemittel. Auf die oberste dieser Dichtungsbahnen wird wieder eine Schicht von Heissbitumen aufgetragen, worin die Schaumplatten gelegt werde. Wegen der nicht ausreichenden Licht- bzw. UV-Beständigkeit soll jedenfalls eine Decklage vorgesehen werden, die entweder aus Kies oder einem Anstrich bestehen kann, oder aber aus Platten oder Fliesen wodurch die Schicht begehbar wird.

Dieses bekannte Verfahren wird notwendigerweise in mehreren gesonderten Arbeitsgänge - ein Gang für jede Lage - durchgeführt, mit zwischenzeitlichen Unterbrechungen zum Aushärten bzw. Abkühlen. Ausserdem ist das Aufheizen des Bitumens notwendig. Das Verfahren ist deshalb aufwendig.

Der Erfindung liegt die Aufgabe zugrunde, eine Deckschicht für Betondächer und ein Verfahren zum Herstellen derselben zu schaffen, die in wirtschaftlicher Weise in einem einzigen Bearbeitungsgang zugleich wärmedämmend und wasserdicht ist und die sodann begehbar oder befahrbar ist.

Das Verfahren nach der Erfindung zeichnet sich dadurch aus, dass auf den Beton eine erste Lage von gepressten Polystyrol-Schaumplatten in Latexzementmörtel eingebettet gelegt wird, dass eine zweite Lage von Polystyrol-Schaumplatten gleichermassen auf die erste Lage gelegt wird, dass auch die senkrechten Fugen zwischen den Polystyrol-Schaumplatten mit Latexzementmoftel gefüllt werden, dass sodann die Platten oder Fliesen zur Abdeckung auf die obere Lage der Polystyrol-Schaumplatten in Latexzementmörtel eingebettet werden, und dass die Fugen zwischen den Beton-Platten oder Fliesen aus keramischem Material mit Latexzementmörtel gefüllt werden.

Der Grundgedanke der Erfindung besteht also darin, dass das wärmeisolierende Material in Latexzementmörtel als das die Wasserdichtigkeit gewährleistende Mittel eingebettet wird. Unter "einbetten" wird dann das volle und satte wie auch verklebte Legen der Polystyrol-Schaumplatten begriffen. Dadurch ergibt sich eine gute Belastbarkeit und Haftfestigkeit der Fliesen oder Betonplatten. Es hat sich auch herausgestellt, dass eine derartig hergestellte Deckschicht punktförmige Belastungen derart verteilt, dass die Polystyrolschaumplatten instand bleiben.

Die verwendeten Polystyrol-Schaumplatten haben vorzugsweise Abmessungen von etwa 40 x 60 cm, mehr insbesondere 41,5 x 60 cm, so dass sie einerseits ohne Gefahr des Einschliessens von Luftblasen verlegt werden können und anderseits sich leicht und verlustfrei aus handelsüblichen Formaten schneiden lassen. Eine günstige Plattendicke ist 2 cm.

Die erfindungsgemäss hergestellte Deckschicht weist ausgezeichnete Isoliereigenschaften auf und hat ausserdem ein geringes Gewicht im Vergleich zu herkömmlichen Konstruktionen. Die Wasserdichtigkeit ist optimal. Falls dennoch örtlich eine Leckage auftritt, kann diese leicht bestimmt werden und eine Reparatur ist einfach durchführbar. Zur Anpassung an die Anforderungen von Begehbarkeit für Fussgänger oder für schwerere Belastungen kann die obere Fliesenschicht eine geeignete Stärke aufweisen, wobei schwerere Fliesen auch in eine schwerere Mörtelschicht verlegt werden können. Es kann auch ein unterschiedlicher Latexzementmörtel gewählt werden.

Latexzementmörtel ist ein handelsübliches Produkt, das in verschiedenen Qualitäten zur Verfügung steht. Es gibt einen Fugenmörtel, der zum Verfugen von Keramikfliesen gedacht ist, der aber vorzugsweise auch zum Kleben der Polystyrol- Schaumplatten verwendet wird. Ferner gibt es noch einen Klebemörtel zum Kleben von Keramikfliesen.

Die Erfindung ist im folgenden anhand schematischer Zeichnungen an zwei Ausführungsbeispielen näher beschrieben, worin:-
Figur 1 ein Vertikalschnitt durch einen Betonfussboden mit einer Deckschicht ist, und
Figur 2 eine der Fig. 1 entsprechende Ansicht in der Umgebung eines Regenwasserabflusses.

Auf eine Betonunterlage 1 wird nach Befeuchtung derselben eine Schicht 2 aus Latexzementmörtel aufgebracht, der einen handelsüblichen Fugenmörtel bildet. Sodann wird eine erste Lage 3 von Polystyrolschaumplatten in dieses Mörtelbett gelegt. Die Polystyrolschaumplatten haben eine Stärke von 2 cm. Sie werden voll und satt in die Mörtelschicht gedrückt, so dass der Mörtel überall die Polystyrolschaumplatten berührt und keine Luftblasen eingeschlossen sind. Dies wird insbesondere dadurch erleichtert, dass die Platten nicht grösser als etwa 40 x 60 cm. sind. Eine bevorzugte Plattengrösse ist 41,5 x 60 cm., da sich derartige Platten leicht aus handelsüblichen Formaten ohne Verschnitt schneiden lassen.

Die Mörtelschicht 2 hat eine Stärke von etwa 2 mm. Die senkrechten Fugen 4 zwischen den einzelnen Polystyrolschaumplatten werden mit dem gleichen Mörtel aufgefüllt.

Sodann bringt man eine ganz ähnliche Mörtelschicht 5 auf die erste Lage 3 von Polystyrol- schaumplatten auf. Auf diese Mörtelschicht wird eine zweite Lage 6 von Polystyrolschaumplatten verlegt, und zwar derart, dass die senkrechten Fugen 7 versetzt gegenüber den senkrechten Fugen 4 in der ersten Lage liegen. Auch dei senkrechten Fugen 7 in der zweiten Lage werden mit Mörtel aufgefüllt.

Der isolierende und wasserdichtende Teil der Deckschicht ist hiermit fertiggestellt. Man hat nun die Wahl, diese Schichten entweder einige Tage härten zu lassen, bevor die Fliesen verlegt werden, oder aber mit dem Legen der Fliesen sofort zu beginnen.

Zum Verlegen der Fliesen wird die Oberfläche der oberen Lage von Polystyrolschaumplatten mit einem Latexzementmörtel bestrichen, und zwar mit einem Klebemörtel bekannter Zusammensetzung. Danach wird eine Mörtelschicht 8 in einer solchen Stärke aufgebracht, dass die Keramikfliesen oder Betonsteine 9, nachdem sie in diese Mörtelschicht gepresst worden sind, wieder voll und satt in diese eingebettet sind. Man lässt die Fliesenschicht sodann einige Tage in Ruhe, bevor man mit dem Ausfüllen der Fugen 10 mit Fugenmörtel beginnt. Nach abermals einigen Tagen ist der Fugenmörtel ausgehärtet, und die Deckschicht kann normal benutzt werden.

Die Stärke der Mörtelschicht 8 sollte wenigstens etwa 6 mm betragen. Die Keramikfliesen oder Betonsteine 9 können beispielweise eine Stärke von 10 bis 20 mm haben.

Fig. 2 zeigt die Art und Weise, in der ein Regenwasserabfluss in der Deckschicht angeordnet ist. Der Regenwasserabfluss 11 wird nach dem Aufbringen der ersten Lage 3 der Polystyrolschaumplatten gesetzt. Der freie Raum 12 zwischen dem Regenwasserabfluss und der Betonunterlage 1 sowie den Polystyrolschaumplatten in der Lage 3 wird zugleich mit dem Aufbringen der zweiten Mörtelschicht aufgefüllt.

Die verwendeten Polystyrolschaumplatten können an sich schon eine sehr grosse Belastung aufnehmen, wenn sie in der vorgeschriebenen Weise eingebettet sind. Die Belastbarkeit kann jedoch nach dadurch verbessert werden, dass man in den Fliesen senkrechte Ausnehmungen vorsieht. Diese Ausnehmungen können während des Verlegens der Fliesen dazu dienen, eingeschlossene Luft aufzunehmen. Nach dem Verlegen werden sie mit Mörtel aufgefüllt, wie in Fig. 2 an der Stelle 13 angedeutet ist. Die aufgefüllten Ausnehmungen bilden eine Art Säulen, die das Durchbiegen der Polystyrolschaumplatten verhindern.

Bei der vorhergehenden Beschreibung ist vorausgesetzt, dass die Betonunterlage 1 bereits ein erforderliches Gefälle aufweist. Sollte dies nicht vorhanden sein, so ist es günstig, ein Gefälle mit Hilfe eines einfachen Zementsandmörtels herzustellen. Nach einer Aushärtungszeit von einem oder einigen Tagen wird sodann wie vorhergehend angegeben verfahren.

Die Vorteile der erfindungsgemässen Deckschicht liegen in einer ausgezeichneten Wärmeisolierung, einer optimalen Wasserdichtigkeit, einer leichten Ausbesserungsmöglichkeit bei lokalen Undichtigkeiten und einem geringen Gewicht im Vergleich zu herkömmlichen Konstruktionen. Kleine Risse in der Betonunterlage werden überdrückt, und ein waagerechter Wassertransport zwischen der Betonunterlage und den Polystyrolschaumplatten ist unmöglich, weil beide Teile festhaftend miteinander verbunden sind.

Das Verfahren zum Herstellen derartiger Deckschichten lässt sich auch bei feuchtem Wetter (mit Ausnahme von Regen) ausführen.

Zum Ausfüllen der Fugen zwischen den Keramikfliesen und den aufstehenden Rändern der Betonunterlagen wird am besten nicht Mörtel, sondern ein elastischer, wasserfester Fugenkitt, etwa Silikonkitt oder ein entsprechendes Klebeband verwendet.

## Patentansprüche

1. Verfahren zum Herstellen einer wärmedämmenden und wasserdichten Deckschicht auf Dächern, Galerien, Balkonen und Terrassen aus Beton, mit in einer Vergussmasse eingebetteten Polystyrol-Hartschaumplatten und einer Abdekkung aus Beton- oder Steinplatten, dadurch gekennzeichnet, dass auf den Beton (1) eine erste Lage (3) von gepressten Polystyrol-Schaumplatten in Latexzementmörtel (2) eingebettet gelegt wird, dass eine zweite Lage (6) von Polystyrol-Schaumplatten gleichermassen auf die erste Lage (3) gelegt wird, dass auch die senkrechten Fugen (4, 7) zwischen den Polystyrol-Schaumplatten mit Latexzementmörtel gefüllt werden, dass sodann die Beton-Platten oder Fliesen (9) aus keramischem Material zur Abdeckung auf die obere Lage (6) der Polystyrol-Schaumplatten in Latexzementmörtel (8) eingebettet werden, und dass die Fugen (10) zwischen den Platten oder Fliesen (9) mit Latexzementmörtel gefüllt werden.

2. Verfahren nach Anspruch 1, worin die Polystyrol-Schaumplatten mit durchgehenden Löchern versehen sind, die mit Mörtel (13) aufgefüllt werden können.

3. Verfahren nach Anspruch 1 oder 2, worin als Latexzementmörtel zu Einbetten der Polystyrol- Schaumplatten ein Fugenmörtel verwendet wird.

4. Verfahren nach einem der Ansprüche 1 bis 3, dadurch gekennzeichnet, dass die Polystyrol- Schaumplatten in den beiden Lagen (3, 6) mit versetzt angeordneten Fugen (4 bzw. 7) verlegt werden.

5. Verfahren nach einem der Ansprüche 1 bis 4, dadurch gekennzeichnet, dass die Fugen (10) zwischen den Fliesen (9) und den aufstehenden Rändern der Betonunterlage (1) mit einem wasserfesten, elastischen Fugenkitt aufgefüllt werden.

6. Verfahren nach einem der Ansprüche 1 bis 5, worin Polystyrol-Schaumplatten in einer Grösse von 41,5 x 60 cm und mit einer Stärke von etwa 2 cm verwendet werden.

7. Verfahren nach einem der Ansprüche 1 bis 6 für eine Dachkonstruktion mit Regenwasserabfluss (11), worin der Regenwasserabfluss (11) nach dem Anordnen der ersten Polystyrol-Schaumplattenlage (3) vorgesehen wird und der Raum zwischen dem Regenwasserabfluss, der Aussparung in der Unterlage (1) und der Lage (3) der Polystyrol-Schaumplatten vor oder bei dem Auftragen der zweiten Lage (6) aufgefüllt wird.

8. Wärmedämmende und wasserdichte Deckschicht für Betondächer oder dergleichen mit in einer Vergussmasse eingebetteten Polystyrol-Hartschaumplatten und einer Abdeckung aus Beton- oder Steinplatten, gekennzeichnet durch zwei übereinanderliegende Lagen (3 bzw. 6) von Polystyrol-Schaumplatten, die allseitig einen Abstand voneinander und von dem Betondach (1) haben, wobei die Zwischenräume (4, 7, 10) zwischen sämtlichen Teilen, einschliesslich der Beton Platten oder Fliesen aus keramischem Material (9) in der Abdecklage, mit Latexzementmörtel gefüllt sind.

9. Deckschicht nach Anspruch 9, worin die senkrechten Fugen (4 bzw. 7) der Polystyrol- Schaumplatten gegeneinander versetzt angeordnet sind, wobei die Polystyrol-Schaumplatten 41,5 x 60 cm gross sind, und eine Stärke von etwa 2 cm aufweisen.

## Revendications

1. Procédé pour réaliser un revêtement thermiquement isolant et imperméable sur des toits, galeries, balcons et terrasses en béton, comportant des panneaux de mousse dure de polystyrène noyés dans une masse coulable et un recouvrement en panneaux de béton ou de pierre, caractérisé en ce qu'on pose sur le béton (1) und première couche (3) de panneaux de mousse de polystyrène comprimés noyés dans un mortier de ciment au latex (2), on pose de même sur la première couche (3) une seconde couche (6) de panneaux de mousse de polystyrène, on remplit également les joints verticaux (4, 7) entre les panneaux de mousse de polystyrène avec du mortier de ciment au latex, on noie ensuite dans du mortier de ciment au latex (8) les panneaux de béton ou les dalles (9) en matériau céramique recouvrant la couche supérieure des panneaux de mousse dure de polystyrène et on remplit de mortier de ciment au latex les joints (10) entre les panneaux ou les dalles (9).

2. Procédé selon la revendication 1, selon lequel les panneaux de mousse de polystyrène sont munis de trous traversants, qui peuvent être remplis de mortier (13).

3. Procédé selon la revendication 1 ou 2, selon lequel on utilise comme mortier de ciment au latex pour noyer les panneaux de mousse de polystyrène du mortier à joints.

4. Procédé selon l'une des revendications 1 à 3, caractérisé en ce que les panneaux de mousse de polystyrène sont posés dans les deux couches (3, 6) avec leurs joints décalés (4 et 7).

5. Procédé selon l'une des revendications 1 à 4, caractérisé en ce que les joints (10) entre les dalles (9) et les bords verticaux de la sous-couche de béton (1) sont remplis avec un mastic à joints élastique imperméable.

6. Procédé selon l'une des revendications 1 à 5, selon lequel les panneaux de mousse de polystyrène utilisés ont une dimension de 41,5 x 60 cm et une épaisseur d'environ 2 cm.

7. Procédé selon l'une des revendications 1 à 6 pour une construction de toit comportant une évacuation d'eau de pluie (11), selon lequel l'évacuation d'eau de pluie (11) est prévue après la mise en place de la première couche de panneaux de mousse de polystyrène (3) et l'espace entre l'évacuation d'eau de pluie, l'évidement dans la sous-couche (1) et la couche (3) de panneaux de mousse de polystyrène est rempli avant ou lors de l'application de la seconde couche (6).

8. Revêtement thermiquement isolant et imperméable pour des toits en béton ou l'analogue, comportant des panneaux de mousse dure en polystyrène noyés dans une masse coulable et un recouvrement en plaques de béton ou de pierre, caractérisé par deux couches superposées (3 et 6) de panneaux de mousse de polystyrène, qui sont distants l'un de l'autre de tous les côtés ainsi que du toit en béton (1), les intervalles (4, 7, 10) entre tous les éléments, y compris les plaques en béton (9) ou les dalles en matériau céramique étant remplis de mortier de ciment au latex.

9. Revêtement selon la revendication 9, dans lequel les joints verticaux (4 et 7) des panneaux de mousse de polystyrène sont décalés les uns par rapport aux autres, les panneaux de mousse de polystyrène ayant une dimension de 41,5 x 60 cm et une épaisseur d'environ 2 cm.

## Claims

1. A method of manufacturing a heat-insulating and watertight covering layer on concrete roofs, galleries, balconies and terraces, having polystyrene rigid-foam slabs embedded in a casting compound and a covering of concrete or stone slabs, characterized in that a first layer (3) of pressed polystyrene foam slabs embedded in latex cement mortar (2) is laid on the concrete, a second layer (6) of polystyrene foam slabs is laid in the same way on the first layer (3), the vertical joints (4, 7) between the polystyrene foam slabs are also filled with latex cement mortar, the concrete slabs or tiles (9) of ceramic material are embedded in latex cement mortar (8) on the upper layer (6) of polystyrene foam slabs to cover them, and the joints (10) between the slabs ortiles (9) are filled with latex cement mortar.

2. A method according to claim 1, characterized in that the polystyrene foam slabs are provided with continuous holes which can be filled with mortar (13).

3. A method according to claim 1 or 2, characterized in that a joint-filling mortar is used as the latex cement mortar for embedding the polystyrene foam slabs.

4. A method according to any one of claims 1 to 3, characterized in that the polystyrene foam slabs are laid in the two layers (3, 6) with staggered joints (4 and 7 respectively).

5. A method according to any one of claims 1 to 4, characterized in that the joints (10) between the tiles (9) and the upright edges of the concrete underlayer (1) are filled with a water-resistant, resilient joint-filling compound.

6. A method according to any one of claims 1 to 5, in which polystyrene foam slabs having dimensions of 41.5 x 60 cm and a thickness of approximately 2 cm are used.

7. A method according to any one of claims 1 to 6 for a roof structure with a rain water outlet (11), in which the rain water outlet (11) is provided after arranging the first layer (3) of polystyrene foam slabs, and the space between the rain water outlet, the opening in the underlayer (1) and the layer (3) of polystyrene foam slabs is filled in before or while laying down the second layer (6).

8. A heat-insulating and watertight covering layer on concrete roofs or the like with polystyrene rigid-foam slabs embedded in a casting compound and a covering of concrete or stone slabs, characterized by two layers (3 and 6) of polystyrene foam slabs which are arranged one above the other and which are spaced from one another and from the concrete roof (1) on all sides, the interspaces (4, 7, 10) between all the components, including the concrete slabs or tiles of ceramic material (9) in the covering layer being filled with latex cement mortar.

9. A covering layer according to claim 9, in which the vertical joints (4 and 7 respectively) of the polystyrene foam slabs are staggered with respect to one another, the polystyrene foam slabs being 41.5 x 60 cm large and having a thickness of approximately 2 cm.
